# FASCICULE DE BREVET EUROPEEN

(11) **EP 3 225 497 B1**
(45) Date de publication et mention de la délivrance du brevet: **06.05.2020**
(21) Numéro de dépôt: 17164253.1
(22) Date de dépôt: 31.03.2017
(51) Int. Cl.: B61F 5/00

(54) **ENSEMBLE DE LIAISON ENTRE UNE CAISSE DE VEHICULE ET UN CHASSIS DE BOGIE ET VEHICULE FERROVIAIRE COMPRENANT UN TEL ENSEMBLE DE LIAISON**
VERBINDUNGSEINHEIT ZWISCHEN EINER FAHRZEUGKAROSSERIE UND EINEM DREHGESTELLRAHMEN, UND SCHIENENFAHRZEUG, DAS EINE SOLCHE VERBINDUNGSEINHEIT UMFASST
CONNECTION ASSEMBLY BETWEEN A VEHICLE BODY AND A BOGIE FRAME AND RAILWAY VEHICLE COMPRISING SUCH A CONNECTION ASSEMBLY

(30) Priorité: 31.03.2016 FR 1652795
(43) Date de publication de la demande: 04.10.2017
(73) Titulaire: ALSTOM Transport Technologies, 93400 Saint-Ouen (FR)
(72) Inventeur: WAX-EBELING, Jurgen, 59860 Bruay sur l'Escaut (FR)
(74) Mandataire: Lavoix

(56) Documents cités:
- CH-A- 543 416
- DE-A1- 1 455 092
- DE-B- 1 094 288
- DE-B- 1 152 438
- DE-C- 667 024
- US-A- 3 427 993
- US-A- 3 557 709

## Description

La présente invention concerne un ensemble de liaison entre une caisse de véhicule et un châssis de bogie, prévu notamment pour assurer l'entraînement de la caisse par rapport au châssis de bogie. L'invention concerne également un véhicule ferroviaire comprenant un tel ensemble de liaison.

Les ensembles de liaison connus, tel que celui qui est représenté dans la figure 2 du document DE-PS-667 024 par exemple, impliquent généralement deux barres de traction latérales disposées de part et d'autre du châssis de bogie et reliant la caisse de véhicule au châssis de bogie. Une barre d'équilibrage transversale assure l'égalité des forces de traction sur les deux barres de traction en reliant une extrémité de chacune des barres de traction. Un tel ensemble de liaison assure une transmission de force articulée entre la caisse de véhicule et le châssis de bogie, permettant le roulage d'un véhicule ferroviaire sur les rails en courbe de faible rayon et d'éviter les pertes de contrôle.

Le lien entre l'ensemble de liaison et le châssis de bogie est généralement fait par un ou plusieurs organes de liaison pivot interposés entre la barre de traction et le châssis de bogie. Le ou les organes de liaison pivot et la barre d'équilibrage se trouvent généralement dans le volume délimité par le bogie lui-même, ce qui implique des problèmes d'encombrement sur les systèmes récents, dans lesquels d'autres dispositifs sont présents à cet endroit, car les organes de liaison pivot et les barres d'équilibrage connus présentant un encombrement important.

Un des buts de l'invention est de proposer un ensemble de liaison entre une caisse de véhicule et un châssis de bogie dont l'encombrement dans le bogie est réduit par rapport aux systèmes de l'art antérieur.

A cet effet, l'invention propose un ensemble de liaison conforme à la revendication 1.

Grâce à l'invention, les organes de liaison pivot et les barres d'équilibrage étant placés en dehors du volume du châssis de bogie, de la place est disponible pour l'intégration d'autres dispositifs sous le châssis de bogie.

Selon d'autres modes de réalisation, l'ensemble de liaison comprend une ou plusieurs des caractéristiques définies dans les revendications 2 à 5.

L'invention concerne également un véhicule ferroviaire comprenant une caisse, un bogie ayant un châssis, et un ensemble de liaison tel que défini ci-dessus, la caisse étant reliée au châssis par l'intermédiaire de l'ensemble de liaison.

L'invention et ses avantages seront mieux compris à la lecture de la description qui va suivre, donnée uniquement à titre d'exemple, et faite en référence aux dessins annexés, sur lesquels :
- la figure 1 est une vue schématique de dessous d'un ensemble de liaison entre une caisse de véhicule et un châssis de bogie conforme à un premier mode de réalisation non revendiqué de l'invention;
- la figure 2 est une vue schématique similaire à la figure 1, d'un ensemble de liaison conforme à un second mode de réalisation de l'invention conforme à la revendication 1.

L'ensemble de liaison 2 de la figure 1 relie une caisse 4 d'un véhicule 6 à un châssis 8 d'un bogie 10 de ce véhicule 6.

La caisse 4 est en appui verticalement sur le châssis 8 par l'intermédiaire de l'ensemble de liaison 2 qui relie la caisse 4 au châssis 8.

Le véhicule 6 est un véhicule terrestre guidé, prévu pour se déplacer longitudinalement le long d'une voie en étant guidé transversalement le long de celle-ci par son bogie 10.

Le véhicule 6 est ici plus particulièrement un véhicule ferroviaire, prévu pour se déplacer le long d'une voie ferrée (non représentée) comprenant deux files de rails parallèles.

Dans la suite de la description, les termes « longitudinal », « transversal », « vertical », et « horizontal » s'entendent par référence à la direction verticale d'appui de la caisse 4 posée sur le bogie 10 et à la direction longitudinale et horizontale de déplacement du bogie 10 le long de la voie.

Sur la figure 1 est représenté un repère orthogonal correspondant comprenant :
- un axe longitudinal X;
- un axe transversal Y perpendiculaire à l'axe longitudinal X; et
- un axe vertical Z perpendiculaire au plan de la figure 1.

Le bogie 10 est prévu pour supporter la caisse 4 verticalement et pour la guider transversalement le long de la voie.

L'ensemble de liaison 2 est configuré pour soutenir la caisse 4 verticalement par rapport au bogie 10. L'ensemble de liaison 2 est aussi configuré pour lier la caisse longitudinalement et transversalement au bogie 10.

Le bogie 10 comprend au moins un essieu, ici deux essieux 12, supportant le châssis 8, de préférence par l'intermédiaire d'une suspension primaire (non représentée).

Chaque essieu 12 possède une paire de roues 14 coaxiales liées en rotation par un arbre d'essieu 15. L'arbre d'essieu 15 de chaque essieu 12 est ici coaxial aux roues 14, est lié en rotation aux roues 14, chaque roue 14 étant montée sur une extrémité respective de l'arbre d'essieu 15.

L'ensemble de liaison 2 comprend deux barres de traction 22 et 24 prévues respectivement de part et d'autre du châssis 8. A une extrémité, les barres de traction 22 et 24 sont reliées, par l'intermédiaire d'un organe de liaison rotule 25 et 26, au châssis 8. Par organe de liaison rotule, on entend un dispositif mécanique comprenant au moins deux parties mobiles l'une par rapport à l'autre selon au moins trois axes de rotation orthogonaux. Les organes de liaison rotule 25 et 26 sont de préférence des roulements sphériques à coussin élastomère. A leur autre extrémité, les barres de traction 22 et 24 sont reliées l'une à l'autre par une barre d'équilibrage 28 et s'étendant globalement transversalement par rapport aux barres de traction 22 et 24. La liaison entre les barres de traction 22 et 24 et la barre d'équilibrage 28 est réalisée par deux organes de liaison rotule 29 et 30, formés de préférence par des roulements sphériques à coussin élastomère.

La barre d'équilibrage 28 est reliée à la caisse de véhicule 4 par un organe de liaison pivot 32. Par organe de liaison pivot on entend un dispositif mécanique comprenant au moins deux parties mobiles l'une par rapport à l'autre autour d'un seul axe. L'organe de liaison pivot 32 permet une rotation relative autour de l'axe Z entre la barre d'équilibrage 28 et la caisse de véhicule 4. L'organe de liaison pivot 32 est avantageusement prévu au centre de la barre d'équilibrage 28.

Conformément à l'invention, la barre d'équilibrage 28 et l'organe de liaison pivot 32 sont positionnés en dehors du châssis 8. En d'autres termes, la barre d'équilibrage 28 et l'organe de liaison pivot 32 sont situés en dehors de l'espace délimité par les contours horizontaux du châssis 8.

Plus précisément, la barre d'équilibrage 28 et l'organe de liaison pivot 32 sont situés sous la caisse du véhicule 4 en regard d'un bord avant 17 du châssis 8, orienté vers l'avant du véhicule ferroviaire 6 par rapport à sa direction de déplacement.

Cette structure est particulièrement avantageuse dans le cas où la caisse de véhicule 4 est munie d'une poutre de structure centrale 41 sur laquelle la structure de la caisse du véhicule 4 est construite. Ainsi l'organe de liaison pivot 32 peut être directement solidarisé à la poutre centrale 41.

De façon optionnelle, l'ensemble de liaison 2 comprend également une barre d'équilibrage additionnelle 34 reliant les barres de traction 22 et 24 l'une à l'autre à distance de leurs extrémités respectives.

La structure de l'ensemble de liaison 2 selon l'invention permet un gain de place significatif au centre du châssis 8 pour des équipements supplémentaires. Cette structure permet également de prévoir des bogies de dimensions réduites et par conséquent un gain de poids.

La structure de l'ensemble de liaison 102 permet également d'améliorer les performances de fonctionnement du bogie, notamment en apportant une entrée plus douce en courbe avec une meilleure répartition des forces de guidage, une réduction de l'usure dans les courbes, les lignes droites et les entrées en courbe, une inscription douce dans les courbes serrées, et améliore la stabilité en réduisant la chasse en haute vitesse.

Un second mode de réalisation est représenté sur la figure 2. Dans ce mode de réalisation, les éléments communs au premier mode de réalisation comportent la même référence augmentée de 100 et fonctionnent de la même manière. Seules les différences par rapport au premier mode de réalisation sont détaillées dans ce qui suit.

Dans le second mode de réalisation, l'ensemble de liaison 102 comprend deux organes de liaison pivot 132 et 133 reliant les barres de traction 122 et 124 à la caisse de véhicule 104. Plus précisément, chacune des barres de traction 122 et 124 est reliée aux organes de pivotement 132 et 133 par des pièces mécaniques 140 et 141 articulées sur les organes de liaison pivot 132 et 133 et reliées l'une à l'autre par une barre d'équilibrage 143. Les pièces 140 et 141 sont des pièces de forme triangulaire reliées aux barres de traction 122 et 124, ainsi qu'à la barre d'équilibrage 143, par des organes de liaison rotule 145, 146, 147, et 148. Les pièces 140 et 141 sont formées par trois sommets reliés par deux barres respectives 140a, 140b et 141a, 141b. Sur la pièce 140, la barre 140a relie l'organe de liaison rotule 145 à l'organe de liaison pivot 132 et la barre 140b relie l'organe de liaison pivot 132 à l'organe de liaison rotule 147. Sur la pièce 141, la barre 141a relie l'organe de liaison rotule 146 à l'organe de liaison pivot 133 et la barre 141b relie l'organe de liaison pivot 133 à l'organe de liaison rotule 148. De préférence, les organes de liaison rotule 145 à 148 sont des roulements sphériques à coussins élastomères.

Cette structure permet, comme c'est le cas dans le premier mode de réalisation, de libérer une place importante sous le châssis de bogie 110 pour des équipements supplémentaires. Cette structure permet également d'obtenir les avantages de stabilité et de comportement en fonctionnement listés ci-dessus en référence au premier mode de réalisation.

Les organes de liaison pivot 132 et 133 sont situés dans le prolongement des bords longitudinaux 108a et 108b du châssis de bogie 108. Les organes de pivotement 132 et 133 sont adaptés pour être solidarisés à deux poutres de structure 150 et 151 latérales longitudinales de la caisse de véhicule 104 sur lesquelles la structure de la caisse 104 est construite. Une telle structure est notamment adaptée aux véhicules fabriqués en partie en aluminium tels que, par exemple, les voitures de transport ferroviaire de passagers.

Selon une variante, un amortissement supplémentaire peut être obtenu en utilisant des roulements sphériques à amortissement hydraulique contrôlé sur la base de la fréquence de vibration induite par la vitesse de roulement, au niveau des organes de liaison rotule 25, 26, 29 et 30 pour le premier mode de réalisation de l'invention et 125, 126, 145, 146, 147, 148 pour le second mode de réalisation de l'invention.

Selon un mode de réalisation non représenté de l'invention, les barres de traction 22 et 24 peuvent être disposées l'une par rapport à l'autre de façon non parallèle, les extrémités des barres de traction 22 et 24 formant dans ce cas un trapèze et non un parallélogramme. Un tel arrangement permet d'accroître les possibilités de rotation autour de l'axe Z-Z' du châssis de bogie par rapport à la caisse de véhicule.

Les caractéristiques des modes de réalisation et variantes décrits ci-dessus peuvent être combinées pour former de nouveaux modes de réalisation de l'invention, couverts par les revendications.

## Revendications

1. Ensemble de liaison (2 ; 102) entre une caisse (4 ; 104) de véhicule (6 ;106) et un châssis (8 ; 108) de bogie (10 ; 110), comprenant deux barres de traction (22, 24 ; 122, 124) destinées à être
positionnées sur les côtés du châssis (8; 108), comprenant chacune une extrémité destinée à être
liée à la caisse (4 ; 104) via un organe de liaison rotule (29, 30 ; 145, 146, 147, 148) et une extrémité destinée à être
liée au châssis (8; 108) via un organe de liaison rotule (25, 26 ; 125, 126),
et une barre d'équilibrage (28; 143) reliant transversalement les barres de traction (22, 24 ; 122, 124), la barre d'équilibrage (28; 143) étant destinée à être positionnée en dehors du châssis de
bogie, et à être reliée à la caisse (4 ; 104) de véhicule (6 ;106) par deux organes de
liaison pivot (32; 132, 133) destinés à être positionnés
en dehors du châssis de bogie, ces
deux organes de liaison pivot (132, 133) étant adaptés à relier les barres de traction (122, 124) à la caisse (104) de véhicule (106) et à
être solidarisés à deux poutres de structure latérales (150, 151) de la
caisse (104), l'ensemble de liaison étant **caractérisé en ce que** la barre d'équilibrage (143) est uniquement reliable
à la caisse de véhicule (104) par les deux organes de liaison pivot (132, 133).

2. Ensemble de liaison selon la revendication 1, **caractérisé en ce que** la barre d'équilibrage (28 ; 143) et le ou les organes de liaison pivot (32 ; 132, 133) sont destinés à être
positionnés sous la caisse de véhicule (4 ; 104) en regard d'un bord avant (17 ; 117) du châssis (8 ; 108) de bogie (10 ; 110).

3. Ensemble de liaison selon l'une des revendications précédentes, **caractérisé en ce que** la barre d'équilibrage (143) est reliée aux barres de traction (122, 124) par deux pièces (140, 141) de liaison articulées sur les organes de liaison pivot (132, 133).

4. Ensemble de liaison selon la revendication 3, **caractérisé en ce que** les pièces de liaison (140 ; 141) entre la barre d'équilibrage (143) et les barres de traction (122, 124) sont des pièces de forme triangulaire reliées à la barre d'équilibrage (143) et de traction (122, 124) par des roulements sphériques (145, 146, 147, 148) à coussins élastomères.

5. Ensemble de liaison selon l'une des revendications précédentes, **caractérisé en ce que** les barres de traction (22, 24; 122, 124) sont destinées à être reliées au châssis (8; 108) par des
roulements sphériques (25, 26; 125, 126) à coussins élastomères.

6. Véhicule ferroviaire (6; 106) comprenant une caisse (4; 104), un bogie (10; 110) ayant un châssis (8; 108), et un ensemble de liaison (2; 102) selon l'une quelconque des revendications précédentes, la caisse (4; 104) étant reliée au châssis (8; 108) par l'intermédiaire de l'ensemble de liaisons (2; 102).

## Patentansprüche

1. Einrichtung zur Verbindung (2; 102) zwischen einer Karosserie (4; 104) eines Fahrzeugs (6; 106) und einem Chassis (8; 108) eines Drehgestells (10; 110), aufweisend zwei Zugstangen (22, 24; 122, 124), die dazu bestimmt sind, an den Seiten des Chassis (8; 108) positioniert zu sein, und von denen jede ein Ende hat, das dazu bestimmt ist, mit der Karosserie (4; 104) verbunden zu sein über ein Kugelgelenk-Verbindungsorgan (29, 30; 145, 146, 147, 148), und ein Ende hat, das dazu bestimmt ist, mit dem Chassis (8; 108) verbunden zu sein über ein Kugelgelenk-Verbindungsorgan (25, 26; 125, 126), und eine Ausgleichstange (28; 143), die die Zugstangen (22, 24; 122, 124) querverbindet, wobei die Ausgleichsstange (28; 143) dazu bestimmt ist, außerhalb des Chassis des Drehgestells angeordnet zu sein und mit der Karosserie (4; 104) des Fahrzeugs (6; 106) durch zwei Schwenkverbindungsorgane (32; 132, 133) verbunden zu sein, die dazu bestimmt sind, außerhalb des Chassis des Drehgestells angeordnet zu sein, wobei diese beiden Schwenkverbindungsorgane (132, 133) angepasst sind, um die Zugstangen (122, 124) mit der Karosserie (104) des Fahrzeugs (106) zu verbinden und um mit zwei seitlichen Strukturträgern (150, 151) der Karosserie (104) fest verbunden zu sein, wobei die Einrichtung zur Verbindung **dadurch gekennzeichnet ist, dass** die Ausgleichsstange (143) einzig durch die beiden Schwenkverbindungsorgane (132, 133) mit der Karosserie (104) verbindbar ist.

2. Einrichtung zur Verbindung gemäß Anspruch 1, **dadurch gekennzeichnet, dass** die Ausgleichsstange (28; 143) und das oder die Schwenkverbindungsorgane (32; 132, 133) dazu bestimmt sind, unter der Karosserie des Fahrzeugs (4; 104) gegenüber einem vorderen Rand (17; 117) des Chassis (8; 108) des Drehgestells (10; 110) angeordnet zu sein.

3. Einrichtung zur Verbindung gemäß einem der vorhergehenden Ansprüche, **dadurch gekennzeichnet, dass** die Ausgleichsstange (143) mit den Zugstangen (122, 124) verbunden ist mittels zweier Verbindungsstücke (140, 141), die an den Schwenkverbindungsorganen (132, 133) angelenkt sind.

4. Einrichtung zur Verbindung gemäß Anspruch 3, **dadurch gekennzeichnet, dass** die Verbindungsstücke (140; 141) zwischen der Ausgleichsstange (143) und den Zugstangen (122, 124) dreiecksförmige Stücke sind, die mit der Ausgleichsstange (143) und der Zugstange (122, 124) verbunden sind mittels Elastomerkissen-Sphärenlager (145, 146, 147, 148).

5. Einrichtung zur Verbindung gemäß einem der vorhergehenden Ansprüche, **dadurch gekennzeichnet, dass** die Zugstangen (22, 24; 122, 124) dazu bestimmt sind, mit dem Chassis (8; 108) verbunden zu sein mittels Elastomerkissen-Sphärenlager (25, 25; 125, 126).

6. Schienenfahrzeug (6; 106) mit einer Karosserie (4; 104), einem Drehgestell (10; 110), das ein Chassis (8; 108) hat, und einer Einrichtung zur Verbindung (2; 102) gemäß irgendeinem der vorhergehenden Ansprüche, wobei die Karosserie (4; 104) mit dem Chassis (8; 108) verbunden ist über die Einrichtung (2; 102) zur Verbindung (2; 102).

## Claims

1. Linkage assembly (2; 102) between a vehicle (6; 106) body (4; 104) and a bogie (10; 110) chassis (8; 108), comprising two traction bars (22, 24; 122, 124) intended to be
positioned on the sides of the chassis (8; 108), each comprising an end intended to be
connected to the body (4; 104) via a ball joint coupling (29, 30; 145, 146, 147, 148) and an end intended to be
connected to the chassis (8; 108) via a ball joint coupling (25, 26; 125, 126),
and a balancing bar (28; 143) connecting transversely the traction bars (22, 24; 122, 124), the balancing bar (28; 143) being intended to be
positioned outside the bogie chassis
and to be connected to the vehicle (6; 106) body (4; 104) by two pivot linkage elements (32; 132, 133) intended to be positioned outside the bogie chassis,
these two pivot linkage elements (132, 133) being adapted to connect the traction bars (122, 124) to the vehicle (106) body (104) and to be made integral with two lateral structural beams (150, 151) of the body (104), the linkage assembly being **characterised in that** the balancing bar (143) is solely connectable
to the vehicle body (104) by the two pivot linkage elements (132, 133).

2. Linkage assembly according to claim 1, **characterised in that** the balancing bar (28; 143) and the pivot linkage element or elements (32; 132, 133) are intended to be
positioned under the vehicle body (4; 104) opposite a front edge (17; 117) of the bogie (10; 110) chassis (8; 108).

3. Linkage assembly according to one of the preceding claims, **characterised in that** the balancing bar (143) is connected to the traction bars (122, 124) by two linkage parts (140, 141) articulated on the pivot linkage elements (132, 133).

4. Linkage assembly according to claim 3, **characterised in that** the linkage parts (140; 141) between the balancing bar (143) and the traction bars (122, 124) are parts of a triangular shape connected to the balancing bar (143) and traction bar (122, 124) by spherical bearings (145, 146, 147, 148) with elastomeric pads.

5. Linkage assembly according to one of the preceding claims, **characterised in that** the traction bars (22, 24; 122, 124) are intended to be
connected to the chassis (8; 108) by
spherical bearings (25, 26; 125, 126) with elastomeric pads.

6. Railway vehicle (6; 106) comprising a body (4; 104), a bogie (10; 110) having a chassis (8; 108), and a linkage assembly (2; 102) according to any of the preceding claims, the body (4; 104) being connected to the chassis (8; 108) by means of the linkage assembly (2; 102).
